# EUROPÄISCHE PATENTSCHRIFT

(11) **EP 3 553 238 B1**
(45) Veröffentlichungstag und Bekanntmachung des Hinweises auf die Patenterteilung: **13.10.2021**
(21) Anmeldenummer: 19164239.6
(22) Anmeldetag: 21.03.2019
(51) Int. Cl.: E03F 5/04, E03F 5/042

(54) **ABLAUFVORRICHTUNG FÜR FLÜSSIGKEITEN MIT ALS GERUCHSVERSCHLUSS WIRKENDER RÜCKSTAUSPERRE**
DRAIN DEVICE FOR FLUIDS WITH NON-RETURN VALVE WORKING AS ODOUR TRAP
DISPOSITIF D'ÉCOULEMENT POUR LIQUIDES POURVU DE CLAPET ANTI-RETOUR FONCTIONNANT COMME COUPE-AIR

(30) Priorität: 09.04.2018 DE 202018101909 U
(43) Veröffentlichungstag der Anmeldung: 16.10.2019
(73) Patentinhaber: Kessel AG, 85101 Lenting (DE)
(72) Erfinder: KESSEL, Bernhard, 85101 Lenting (DE)
(74) Vertreter: Grünecker Patent- und Rechtsanwälte PartG mbB

(56) Entgegenhaltungen:
- EP-A1- 2 743 414
- WO-A2-2007/110595
- GB-A- 1 229 918
- US-A- 2 049 909

## Beschreibung

Die Erfindung betrifft eine Ablaufvorrichtung für Flüssigkeiten, die einen Grundkörper; ein Aufsatzelement mit einem Flüssigkeitseinlauf und einem Flüssigkeitsablauf, das mit dem Grundkörper verbunden ist; ein Einsatzelement, das ein Gehäuse und ein bewegbares Schließelement aufweist; und ein Abdeckelement, das am Aufsatzelement angeordnet ist und für Flüssigkeit teilweise durchlässig ist, umfasst; wobei das Schließelement in einer ersten Position einen Bereich eines Flüssigkeitseinlaufs gegenüber einem Bereich eines Flüssigkeitsablaufs abdichtet und das Schließelement aus der ersten Position in eine erste Richtung in zumindest eine weitere Position bewegbar ist, die ein Ablaufen von Flüssigkeit aus dem Bereich des Flüssigkeitseinlaufs zu dem Bereich des Flüssigkeitsablaufs gestattet.

### Stand der Technik

In der EP 2 743 414 A1 wird eine Ablaufvorrichtung für Flüssigkeiten offenbart, die als Geruchsverschluss mit Rückstausperre ausgebildet ist. Dort bildet ein Verschlusselement mittels Feder unterstützt durch einen Hohlraum als Auftriebskörper, welches bei Rückstau noch oben gegen einen Dichtungssitz drückt. Dabei kann das Problem auftreten, dass sich der eingesetzte Geruchsverschluss von dem Aufsatzstück löst und vertikal nach oben gedrückt wird, so dass die Rückstausperre überwunden wird.

In der US 1,137,516 ist ein ähnlicher Geruchsverschluss mit einer Rückstausperre offenbart, wobei dieser an dem umgebenden Gehäuse verschraubt ist. Dies sorgt zwar für einen sicheren Sitz gegen ein Herausheben, ist aber in der Praxis dahingehend nachteilig, dass sich der Geruchsverschluss aufgrund von Verschmutzungen, beispielsweise durch Haare oder andere Rückstände, kaum mehr zu lösen, und damit praktisch nicht mehr zu säubern oder zu warten ist.

Bei einer anderen Konstruktion gemäß der US 2007/0215212 A1 besteht hingegen das Problem, dass zwar eine einfache Entnahme zur Wartung möglich ist, aber bei übermäßigem Rückstau ein Herausdrücken der Rückstausperre nach oben erfolgen kann.

Die WO 2007/110595 A2 beschreibt eine Ablaufvorrichtung gemäß der Präambel von Anspruch 1.

Die GB 1 229 918 A offenbart eine Ablaufvorrichtung ohne die beiden Dichtringe gemäß Anspruch 1.

### Beschreibung der Erfindung

Angesichts der Nachteile der Ablaufvorrichtungen mit Geruchsverschluss und Rückstausperre gemäß dem Stand der Technik ist es die Aufgabe der vorliegenden Erfindung, diese Nachteile zumindest teilweise auszuräumen.

Diese Aufgabe wird durch die erfindungsgemäße Ablaufvorrichtung gemäß Schutzanspruch 1 gelöst. Weiterbildungen sind in den abhängigen Ansprüchen definiert.

Durch die Abstandselemente wird vermieden, dass das Einsatzelement bei einem Rückstau von Flüssigkeit aus dem Aufsatzelement herausgedrückt wird und Flüssigkeit entgegen zur vorgesehenen Ablaufrichtung, nämlich die erste Richtung, fließt.

Nachfolgend wird die vorliegende Erfindung anhand eines Beispiels und einer Ausführungsform mit Bezug auf die beigefügten Figuren näher beschrieben und erläutert.

### Kurzbeschreibung der Zeichnungen

- Fig. 1: zeigt eine beispielhafte nicht erfindungsgemäße Ablaufvorrichtung. Dabei ist in Fig. 1A eine Explosionsdarstellung gezeigt, in Fig. 1B eine Schnittdarstellung mit geschlossenem Schließelement und in Fig. 1C eine Schnittdarstellung mit geöffnetem Schließelement.
- Fig. 2: zeigt eine Ausführungsform der erfindungsgemäßen Ablaufvorrichtung. Dabei ist in Fig. 2A eine Explosionsdarstellung gezeigt, in Fig. 2B eine Schnittdarstellung mit geschlossenem Schließelement und in Fig. 2C eine Schnittdarstellung mit geöffnetem Schließelement.

### Beschreibung der Ausführungsformen

Fig. 1 zeigt eine beispielhafte, nicht erfindungsgemäße Ablaufvorrichtung für Flüssigkeiten, wobei die gezeigte Vorrichtung als Wasserablauf, beispielsweise im Sanitärbereich für eine Dusche oder dergleichen vorgesehen ist. Dabei zeigt Fig. 1A eine Explosionsdarstellung mit den einzelnen Komponenten der Ablaufvorrichtung, und die Fig. 1B und 1C zeigen Schnittdarstellungen.

Die gezeigte Ablaufvorrichtung ist für eine vorgegebene Einbaulage vorgesehen, so dass sich eine erste Richtung auf die Richtung der Schwerkraft (Richtung nach unten) bezieht und dementsprechend eine zweite Richtung sich auf die der Schwerkraft entgegengesetzte Richtung (Richtung nach oben) bezieht. Bei der vorgesehenen Einbaulage der Ablaufvorrichtung erstreckt sich eine Symmetrieachse der mit kreisförmigem Querschnitt ausgebildeten Komponenten vertikal, d.h. in Schwerkraftrichtung.

Die Ablaufvorrichtung umfasst einen Grundkörper 10, ein Aufsatzelement 20, das mit dem Grundkörper 10 verbunden ist; ein Einsatzelement, das ein Gehäuse 30 und ein bewegbares Schließelement 40 aufweist; und ein Abdeckelement 50, das am Aufsatzelement 20 angeordnet ist, wobei das Abdeckelement 50 für Flüssigkeit über darin vorgesehene Schlitze 53 teilweise durchlässig ist.

Die gezeigte Ausführungsform weist somit oben einen Flüssigkeitseinlauf (Schlitze 52 des Abdeckelements 50) auf, über den Wasser zuläuft. Die Ablaufvorrichtung verfügt weiterhin über einen Flüssigkeitsablauf (Öffnungen 11 des Grundkörpers 10), über den das Wasser über ein weiteres Ablaufsystem beispielsweise an einen Kanalanschluss abgeführt wird. Das Schließelement 40 dichtet in einer ersten, oberen Position einen Bereich eines Flüssigkeitseinlaufs gegenüber einem Bereich eines Flüssigkeitsablaufs ab. Das Schließelement 40 ist aus der ersten in Fig. 1C gezeigten Position in die erste Richtung (nach unten) in zumindest eine weitere in Fig. 1B gezeigte Position bewegbar, die ein Ablaufen von Flüssigkeit aus dem Bereich des Flüssigkeitseinlaufs zu dem Bereich des Flüssigkeitsablaufs gestattet.

Zwischen dem Gehäuse 30 des Einsatzelements und dem Abdeckelement 50 sind zwei Abstandselemente 31, 32 angeordnet , die eine Bewegung des Gehäuses 30 in die zweite Richtung (nach oben) verhindert. Das Abdeckelement 50 weist eine Befestigungsnase 51 und eine Verschlusseinrichtung 52 auf, wobei sich die Befestigungsnase 51 in das Aufsatzelement 20 spreizt bzw. einhakt. Die Verschlusseinrichtung 52 ist zum Verschließen des Abdeckelements 50 an dem Aufsatzelement 20 drehbar angeordnet.

Der Grundkörper 10 ist im Wesentlichen rotationssymmetrisch um eine vertikale Achse. Gleichermaßen gilt dies für den unteren Teil des Aufsatzelements 20, das Gehäuse 30 des Einsatzelements sowie das Schließelement 40.

Die einzelnen Komponenten der Ablaufvorrichtung sind über Dichtungen gegen einen Flüssigkeitsdurchtritt abgedichtet. Der Grundkörper 10 weist einen Dichtring 61 auf, welcher die Verbindung mit dem Aufsatzelement 20 abdichtet. Das Gehäuse 30 des Einsatzelements weist am oberen Rand einen Dichtring 62 auf, welcher die Verbindung des Gehäuses 30 mit dem Aufsatzelement 20 abdichtet. Das Gehäuse 30 umfasst am unteren Rand weiterhin einen Dichtring 63, welche die randseitige Verbindung mit dem Schließelement 40 in der ersten, oberen Position abdichtet.

Das bewegbares Schließelement 40 ist konzentrisch zu dem Aufsatzelement 20 und dem Gehäuse 30 angeordnet. Dieses bewegbare Schließelement 40 weist einen Schaftabschnitt 41 auf, der sich entlang der vertikalen Achse erstreckt. Der Schaftabschnitt 41 des Schließelements 40 erstreckt sich in die zweite Richtung (im eingebauten Zustand der Ablaufvorrichtung nach oben) bis in eine Halteeinrichtung 35. Der Endabschnitt des Schaftabschnitts 41 ist zylindrisch ausgebildet und wird in einer zylindrischen Halteführung gelagert. In der gezeigten Ausführungsform wird der Endabschnitts des Schaftabschnitts 41 von einer (nicht gezeigten) Schraubenfeder (oder vergleichbares federndes Element) umgeben, die das Schließelement 40 entlang der vertikalen Achse in Richtung der ersten Position nach oben drückt, in der die Ablaufvorrichtung verschlossen ist. Es besteht somit eine entsprechende Vorspannung der Schraubenfeder. In alternativen Ausführungsformen ist ein derartiges Federelement als elastischer Zugfederstab, Tellerfeder oder Gasdruckfeder ausgebildet.

Die Schraubenfeder dient als Federelement um eine Haltekraft auf das Schließelement 40 in die zweite Richtung aufzubringen. Das Schließelement 40 ist entlang der vertikalen Achse aus der ersten Position entgegen der Federkraft des Federelementes bewegbar, und kann somit zumindest eine weitere Position einnehmen, in der die Ablaufvorrichtung geöffnet ist, wie dies nachfolgend noch im Detail erläutert wird.

In dem gezeigten Beispiel ist das bewegbare Schließelement 40 mit seinen jeweiligen Abschnitten als einstückiges Spritzgussbauteil aus Kunststoff ausgebildet. Alternativ dazu kann das Schließelement 40 zumindest teilweise aus einem metallischen Werkstoff hergestellt werden, was beispielsweise bei einer Verwendung für chemisch aggressive Flüssigkeiten vorteilhaft sein kann.

Wie in Figur 1 gezeigt, wird die Halteeinrichtung 35 über Stege 36 in dem Gehäuse 30 gehalten. Bei dem gezeigten Beispiel sind beispielshaft drei Stege vorgesehen.

Die radial innen liegende Seitenfläche des Gehäuses 30 und die obere Fläche des Schließelements 40 bilden eine Flüssigkeitsaufnahmekammer. Diese Flüssigkeitsaufnahmekammer ist in die zweite Richtung (im eingebauten Zustand nach oben) offen und wird mittels der Dichtung 63 zwischen dem Schließelement 40 und dem unteren Endabschnitt des Gehäuses 30 in die erste Richtung (nach unten im eingebauten Zustand) abgedichtet.

Bei einer Verwendung bzw. Ausgestaltung der Ablaufvorrichtung im Sanitärbereich insbesondere für einen Dusch- oder Wannenablauf wird die Ablaufvorrichtung im Wesentlichen bündig am tiefsten Punkt der Wanne bzw. des Duschbereichs eingesetzt. In Abhängigkeit der speziellen Verwendung der Ablaufvorrichtung im Sanitärbereich ist bei bestimmten Ausführungsformen eine weitere Verschlusseinrichtung vorgesehen, die im verschlossenen Zustand ein Ablaufen von Wasser grundsätzlich verhindert.

Nachfolgend wird der Betrieb bzw. die Funktion der Ablaufvorrichtung insbesondere mit Bezug auf die Figur 1B und 1C erläutert.

Bei der bestimmungsgemäßen Verwendung der Ablaufvorrichtung fließt eine Flüssigkeit, z.B. Duschwasser über die Schlitze 53 als Flüssigkeitseinlauf zu und sammelt sich in der durch das Schließelement 40 nach unten geschlossenen Flüssigkeitsaufnahmekammer, wie in Fig. 1C dargestellt. Die Flüssigkeit sammelt sich bereits bei kleinen Mengen direkt an der Dichtung 63. Dieser Flüssigkeitsspiegel unterstützt hierbei die Geruchsverschlussfunktion der Ablaufvorrichtung und bildet eine entsprechend ringförmige Dichtung.

Durch das Zulaufen von weiterer Flüssigkeit steigt der Flüssigkeitsspiegel in der Flüssigkeitsaufnahmekammer an bis ein vorgegebener Flüssigkeitsstand in der Flüssigkeitsaufnahmekammer erreicht wird. Bei diesem Flüssigkeitsstand entspricht die Gewichtskraft der vorgesehenen Flüssigkeit (z.B. Wasser) der Haltekraft des Federelements. Die Gewichtskraft der Flüssigkeit in der Flüssigkeitsaufnahmekammer wirkt in die erste Richtung (nach unten) und somit entgegen der Federkraft, die in die zweite Richtung (nach oben) wirkt.

Bei einer weiteren Erhöhung der Flüssigkeitsmenge in der Flüssigkeitsaufnahmekammer wird das bewegbare Schließelement 40 in die erste Richtung bewegt und öffnet den Bereich an der Dichtung 63 zwischen dem bewegbaren Schließelement 40 und dem Gehäuse 30, so dass Flüssigkeit in eine Flüssigkeitsablaufkammer des Grundkörpers 10 ablaufen kann. Die Flüssigkeit in der Flüssigkeitsablaufkammer fließt dann über den Flüssigkeitsablauf 11 in den dafür vorgesehenen Kanalanschluss oder dergleichen ab. Durch das Ablaufen von Flüssigkeit aus der Flüssigkeitsaufnahmekammer fällt der Flüssigkeitsspiegel in der Flüssigkeitsaufnahmekammer, so dass durch die veränderte Gewichtskraft der Flüssigkeit auf die obere Fläche des bewegbaren Schließelements 40 dieses aufgrund der Federkraft in die zweite Richtung bewegt wird und gegebenenfalls die erste Position, das heißt die Verschlussposition, einnimmt. Falls ein im Wesentlichen konstanter Zufluss von Wasser erfolgt, wird sich ein Gleichgewicht zwischen der Kraft durch die Wassersäule in der Flüssigkeitsaufnahmekammer und der Federkraft einstellen, verbunden mit einer im Wesentlichen konstanten zweiten Position des Schließelements 40. Die Zulaufmenge an Flüssigkeit entspricht dann im Wesentlichen der Ablaufmenge an Flüssigkeit. Schwankungen in der Zulaufmenge an Flüssigkeit über den Flüssigkeitseinlauf werden durch entsprechende Bewegung des bewegbaren Schließelements 40 ausgeglichen.

Bei einem Rückstau der ablaufenden Flüssigkeit in die Flüssigkeitsablaufkammer des Grundkörpers 10 bewegt sich das Schließelements 40 in die zweite Richtung, das heißt in die Richtung der verschlossenen Position bzw. es befindet sich bereits in dieser Position. Ein Überströmen von Rückstauflüssigkeit aus der Flüssigkeitsablaufkammer in die Flüssigkeitsaufnahmekammer wird verhindert, so dass eine Rückstauverschlussfunktion gewährleistet ist.

Durch den Rückstau wird auf das Schließelement 40 von unten eine Kraft ausgeübt und somit auch auf das Gehäuse 30 des Einsatzelements. Obwohl dadurch prinzipiell die Gefahr bestehen würde, dass das Einsatzelement mit der Dichtung 62 aus dem Aufsatzelement 20 herausgedrückt wird, ist dies aufgrund der Abstandselemente 31, 32 nicht möglich. Diese Abstandselemente 31, 32 sind so ausgebildet, dass sie von unten in Kontakt mit dem Abdeckelement 50 sind und somit ein Herausdrücken aus der abgedichteten Position verhindern. Diese Funktion wird dadurch unterstützt, dass das Abdeckelement 50 über die Befestigungsnase 51 und die Verschlusseinrichtung 52 an dem Aufsatzelement 20 befestigt ist und sich dadurch nicht durch eine Kraft von unten nach oben drücken lässt. Alternativ dazu kann das Abdeckelement 50 hinreichend schwer ausgebildet sein, um ein Abheben durch den Rückstau zu verhindern.

Fig. 2 zeigt eine Ausführungsform der erfindungsgemäßen Ablaufvorrichtung für Flüssigkeiten. Dabei zeigt Fig. 2A eine Explosionsdarstellung mit den einzelnen Komponenten der Ablaufvorrichtung, und die Fig. 2B und 2C zeigen Schnittdarstellungen. Die im Vergleich zum Beispiel gemäß Fig. 1 gleichermaßen enthaltenen Komponenten sind mit gleichen Bezugsziffern bezeichnet.

Der Unterschied besteht somit lediglich darin, dass anstatt der Abstandselemente 31, 32 des Gehäuses 30 der ersten Ausführungsform nunmehr am Abdeckelement 50 Abstandselemente 51a, 52a vorgesehen sind.

Das Abdeckelement 50 hat eine im Wesentlichen quadratische Form, und die beiden Abstandselemente 51a, 52a an dem Abdeckelement 50 an zwei zueinander diagonalen Eckbereichen angeordnet.

Ebenso wie in dem Beispiel beinhaltet das Abdeckelement 50 eine Befestigungsnase 51 und eine Verschlusseinrichtung 52, wobei sich die Befestigungsnase 51 das Aufsatzelement 20 spreizt. Die Verschlusseinrichtung 52 ist zum Verschließen des Abdeckelements 50 an dem Aufsatzelement 20 bis zu einem an dem Abdeckelement 50 vorgesehenen Anschlag 52a drehbar. Ein erstes der Abstandselemente 51a ist an dem Abdeckelement 50 als Verlängerung der Befestigungsnase 51 und ein zweites der Abstandselemente 52a ist an dem Abdeckelement 50 als Verlängerung des Anschlags 52a ausgebildet. Diese Abstandselemente sind in Kontakt mit dem Randbereich des Gehäuses 30.

Die Funktion dieser Ausführungsform der erfindungsgemäßen Ablaufvorrichtung für Flüssigkeiten entspricht jener des Beispiels, wie oben beschrieben. Bei einem Rückstau von Flüssigkeit wirken die Abstandelemente 51a, 52a in analoger Weise zu den Abstandselementen 31, 32 der ersten Ausführungsform. Ein Herausdrücken des Einsatzelements aus dem Aufsatzelement 20 wird verhindert, und somit ebenfalls ein unerwünschtes Fließen von Flüssigkeit vom Flüssigkeitsablauf zum Flüssigkeitseinlauf.

Die Ausführungsform gemäß Fig. 2 zeigt ebenfalls eine Ablaufvorrichtung für Flüssigkeiten, umfassend: einen Grundkörper 10; ein Aufsatzelement 20, das mit dem Grundkörper 10 verbunden ist; ein Einsatzelement 30, 40, das ein Gehäuse 30 und ein bewegbares Schließelement 40 aufweist; wobei das Schließelement 40 in einer ersten Position einen Bereich eines Flüssigkeitseinlaufs gegenüber einem Bereich eines Flüssigkeitsablaufs abdichtet und das Schließelement 40 aus der ersten Position in eine erste Richtung in zumindest eine weitere Position bewegbar ist, die ein Ablaufen von Flüssigkeit aus dem Bereich des Flüssigkeitseinlaufs zu dem Bereich des Flüssigkeitsablaufs gestattet; und ein Abdeckelement 50, das am Aufsatzelement 20 angeordnet ist und für Flüssigkeit teilweise durchlässig ist. Die erfindungsgemäße Ablaufvorrichtung für Flüssigkeiten ist dadurch gekennzeichnet, dass zwischen dem Gehäuse 30 des Einsatzelements 30, 40 und dem Abdeckelement 50 wenigstens ein Abstandselement 51a, 52a angeordnet ist, wobei das wenigstens eine Abstandselement 51a, 52a eine Bewegung des Gehäuses 30 in eine zweite Richtung, die der ersten Richtung entgegengesetzt ist, verhindert. Das wenigstens eine Abstandselement 51a, 52a ist an dem Abdeckelement 50 angeordnet. Insbesondere sind an dem Abdeckelement 50 zwei Abstandselemente 51a, 52a angeordnet. Das Abdeckelement 50 weist eine im Wesentlichen rechteckige Form, insbesondere eine im Wesentlichen quadratische Form auf, und die beiden Abstandselemente 51a, 52a sind an dem Abdeckelement 50 an zwei zueinander diagonalen Eckbereichen angeordnet. Alternativ dazu kann das Abdeckelement 50 im Wesentlichen eine Kreisform aufweisen und die beiden Abstandselemente 51a, 52a können an dem Abdeckelement 50 an zwei auf einem Durchmesser gegenüber liegenden Randbereichen angeordnet sein.

Das Abdeckelement 50 weist eine Befestigungsnase 51 und eine Verschlusseinrichtung 52 auf, wobei sich die Befestigungsnase 51 in das Aufsatzelement 20 spreizt, die Verschlusseinrichtung 52 zum Verschließen des Abdeckelements 50 an dem Aufsatzelement 20 bis zu einem an dem Abdeckelement 50 vorgesehenen Anschlag 52a drehbar ist, und erfindungsgemäß ist in der zweiten Ausführungsform ein erstes der Abstandselemente 51a an dem Abdeckelement 50 als Verlängerung der Befestigungsnase 51 ausgebildet, und ein zweites der Abstandselemente 52a ist an dem Abdeckelement 50 als Verlängerung des Anschlags 52a ausgebildet.

## Patentansprüche

1. Ablaufvorrichtung für Flüssigkeiten, umfassend:
einen Grundkörper (10);
ein Aufsatzelement (20), das mit dem Grundkörper (10) verbunden ist, wobei der Grundkörper (10) einen ersten Dichtring (61) aufweist, welcher die Verbindung mit dem Aufsatzelement (20) abdichtet;
ein Einsatzelement (30, 40), das ein Gehäuse (30) und ein bewegbares Schließelement (40) als Geruchsverschluss und Rückstausperre aufweist;
wobei das Schließelement (40) in einer ersten Position einen Bereich eines Flüssigkeitseinlaufs gegenüber einem Bereich eines Flüssigkeitsablaufs abdichtet und das Schließelement (40) aus der ersten Position in eine erste Richtung in zumindest eine weitere Position bewegbar ist, die ein Ablaufen von Flüssigkeit aus dem Bereich des Flüssigkeitseinlaufs zu dem Bereich des Flüssigkeitsablaufs gestattet; und
ein Abdeckelement (50), das am Aufsatzelement (20) angeordnet ist und für Flüssigkeit teilweise durchlässig ist;
**dadurch gekennzeichnet, dass**
das Gehäuse (30) des Einsatzelements (30, 40) einen zweiten Dichtring (62) aufweist, welcher die Verbindung des Gehäuses (30) mit dem Aufsatzelement (20) abdichtet; und
zwischen dem Gehäuse (30) des Einsatzelements (30, 40) und dem Abdeckelement (50) zwei Abstandselemente (51a, 52a) angeordnet sind, die eine Bewegung des Gehäuses (30) in eine zweite Richtung, die der ersten Richtung entgegengesetzt ist, verhindern und an dem Abdeckelement (50) angeordnet sind;
wobei das Abdeckelement (50) eine Befestigungsnase (51) und eine Verschlusseinrichtung (52) aufweist, die Befestigungsnase (51) sich in das Aufsatzelement (20) einhakt, die Verschlusseinrichtung (52) zum Verschließen des Abdeckelements (50) an dem Aufsatzelement (20) bis zu einem an dem Abdeckelement (50) vorgesehenen Anschlag (52a) drehbar ist, und ein erstes der Abstandselemente (51a) an dem Abdeckelement (50) als Verlängerung der Befestigungsnase (51) und ein zweites der Abstandselemente (52a) an dem Abdeckelement (50) als Verlängerung des Anschlags (52a) ausgebildet sind.

2. Ablaufvorrichtung nach Anspruch 1, wobei das Abdeckelement (50) eine im Wesentlichen rechteckige Form, insbesondere eine im Wesentlichen quadratische Form, aufweist und die beiden Abstandselemente (51a, 52a) an dem Abdeckelement (50) an zwei zueinander diagonalen Eckbereichen angeordnet sind.

3. Ablaufvorrichtung nach Anspruch 1, wobei das Abdeckelement (50) im Wesentlichen eine Kreisform aufweist und die beiden Abstandselemente (51a, 52a) an dem Abdeckelement (50) an zwei auf einem Durchmesser gegenüber liegenden Randbereichen angeordnet sind.

## Claims

1. Drainage device for liquids, comprising:
a base body (10);
a top element (20) connected to the base body (10), the base body (10) having a first sealing ring (61) which seals the connection to the top element (20);
an insert element (30, 40) comprising a housing (30) and a movable closure element (40) as an odor seal and backwater stop;
the closure element (40) in a first position sealing a portion of a liquid inlet from a portion of a liquid outlet, and the closure element (40) being movable from the first position in a first direction to at least one further position allowing liquid to flow from the portion of the liquid inlet to the portion of the liquid outlet; and
a cover element (50) which is arranged on the top element (20) and is partially permeable to liquid;
**characterized in that**
the housing (30) of the insert element (30, 40) has a second sealing ring (62) which seals the connection of the housing (30) to the top element (20); and
two spacer elements (51a, 52a) are arranged between the housing (30) of the insert element (30, 40) and the cover element (50), the two spacer elements (51a, 52a) being arranged on the cover element (50) and preventing movement of the housing (30) in a second direction which is opposite to the first direction;
wherein the cover element (50) has a fixing lug (51) and a closure device (52), the fixing lug (51) hooks into the top element (20), the closure device (52) for closing the cover element (50) is rotatable on the top element (20) up to a stop (52a) provided on the cover element (50), and a first of the spacer elements (51a) on the cover element (50) is formed as an extension of the fixing lug (51) and a second of the spacer elements (52a) on the cover element (50) is formed as an extension of the stop (52a).

2. Drainage device according to claim 1, wherein the cover element (50) has an essentially rectangular shape, in particular an essentially square shape, and the two spacer elements (51a, 52a) are arranged on the cover element (50) at two mutually diagonal corner portions.

3. Drainage device according to claim 1, wherein the cover element (50) has essentially a circular shape and the two spacer elements (51a, 52a) are arranged on the cover element (50) at two edge portions lying opposite one another on one diameter.

## Revendications

1. Dispositif de drainage de liquide comprenant :
un châssis (10) ;
un élément de fixation (20) qui est relié au corps de base (10), dans lequel le corps de base (10) a une première bague d'étanchéité (61) qui rend étanche la liaison avec l'élément de fixation (20) ;
un élément d'insertion (30, 40) ayant un boîtier (30) et un élément de fermeture mobile (40) en tant que piège à odeurs et piège à contre-pression ;
dans lequel, dans une première position, l'élément d'obturation (40) obture une région d'une entrée de liquide par rapport à une région d'une sortie de liquide et l'élément d'obturation (40) est mobile depuis la première position dans une première direction vers au moins une autre position qui permet au liquide de s'écouler depuis la région de l'entrée de liquide vers la région de la sortie de liquide ; et
un élément de recouvrement (50) disposé sur l'élément supérieur (20) et étant partiellement perméable au liquide ;
**caractérisé en ce que**
le boîtier (30) de l'élément rapporté (30, 40) comporte une seconde bague d'étanchéité (62) qui scelle la connexion du boîtier (30) à l'élément de fixation (20) ; et
deux éléments d'espacement (51a, 52a) sont agencés entre le boîtier (30) de l'élément d'insertion (30, 40) et l'élément de couvercle (50), qui empêchent un mouvement du boîtier (30) dans une seconde direction opposée à la première direction, et sont agencés sur l'élément de couvercle (50) ;
dans lequel l'élément de couvercle (50) a un nez de fixation (51) et un dispositif de fermeture (52), le nez de fixation (51) s'accroche dans l'élément de fixation (20), le dispositif de fermeture (52) peut tourner pour fermer l'élément de couvercle (50) sur l'élément de fixation (20) jusqu'à une butée (52a) prévue sur l'élément de couvercle (50), et un premier des éléments d'écartement (51a) sur l'élément de recouvrement (50) sont conçus comme un prolongement de la patte de fixation (51) et un second des éléments d'écartement (52a) sur l'élément de recouvrement (50) est conçu comme un prolongement de la butée (52a).

2. Dispositif de drainage selon la revendication 1, dans lequel l'élément de recouvrement (50) présente une forme sensiblement rectangulaire, en particulier une forme sensiblement carrée, et les deux éléments d'écartement (51a, 52a) sont disposés sur l'élément de recouvrement (50) au niveau de deux zones d'angle qui sont diagonales l'une par rapport à l'autre.

3. Dispositif de drainage selon la revendication 1, dans lequel l'élément de couvercle (50) est de forme sensiblement circulaire, et les deux éléments d'espacement (51a, 52a) sont disposés sur l'élément de couvercle (50) au niveau de deux parties de bord opposées l'une à l'autre sur un diamètre.
